# FASCICULE DE BREVET EUROPEEN

(11) **EP 0 081 795 B1**
(45) Date de publication et mention de la délivrance du brevet: **14.05.1986**
(21) Numéro de dépôt: 82111314.9
(22) Date de dépôt: 07.12.1982
(51) Int. Cl.: H01R 29/00

(54) **Connecteur électrique à couplage multiple et son utilisation dans des connecteurs multiples de mesure pour cartes de circuits d'équipement électronique monté dans un châssis**
Elektrischer Verbinder mit mehrfacher Kupplung und Verwendung desselben in mehrfachen Messverbindern für Schaltungsplatte von einem in einem Rahmen montierten elektronischen Gerät
Electrical connector for multiple coupling, and its apllication to multiple measuring connectors for circuit boards of electronic equipment mounted on a chassis

(30) Priorité: 11.12.1981 FR 8123181
(43) Date de publication de la demande: 22.06.1983
(73) Titulaire: ALCATEL, F-75008 Paris (FR)
(72) Inventeur: Petit, André, F-91310 Longpont Sur Orge (FR); Jamet, Daniel, F-91620 Nozay (FR)
(74) Mandataire: Weinmiller, Jürgen

## Description

La présente invention porte sur les connecteurs électriques particulièrement destinés aux mesures et contrôles de circuits d'équipements électroniques de télécommunication.

Il est bien connu qu'il est nécessaire d'effectuer, au niveau de cartes individuelles de circuits imprimés sur lesquelles ont été reportés divers composants pour réaliser des fonctions spécifiques dans un équipement électronique résultant, des mesures en cours ou dans les conditions de fonctionnement normal de l'équipement, pour tester les niveaux de tension et de courant en divers points de ces circuits.

De manière courante, on utilise un connecteur spécifique au type de mesure à effectuer, c'est-à-dire un connecteur réalisant un couplage en dérivation sur le circuit à tester pour une mesure d'une tension et un connecteur réalisant un couplage en série par coupure du circuit pour une mesure de courant.

Un but de la présente invention est de réaliser un connecteur électrique permettant, à lui seul et sans aucune adaptation, de réaliser indifféremment un couplage en dérivation ou un couplage en série par coupure du circuit pour assurer, en conséquence, une mesure de tension ou une mesure de courant en un point d'un circuit.

Elle a donc pour objet un connecteur à couplage multiple comportant une prise incluant une paire de bornes de contact et une fiche susceptible de s'engager dans ladite prise, caractérisé en ce que:
- la prise comporte une plaquette isolante portant sur une même face la paire de bornes de contact disposées au voisinage de l'un de ses bords, dit premier bord, et à écartement différent de ce bord, un boîtier isolant, monté sur le premier bord de ladite plaquette, dans lequel est fixé un cavalier conducteur en U dont les extrémités des branches forment des liaisons élastiques sur lesdites bornes de contact et comportant une ouverture pour l'insertion de ladite fiche parallèlement à la plaquette, entre la paire de bornes de contact et les extrémités des branches du cavalier,
- la fiche comporte un support isolant portant une paire de lamelles conductrices qui forment, recto-verso sur ledit support et en correspondance avec les liaisons élastiques, une première paire de contacts en liaison permanente appartenant à l'une des lamelles et une deuxième paire de contacts en liaison interrompue appartenant à l'une et l'autre desdites lamelles, ladite fiche venant, par simple retournement de 180 degrés avant son insertion dans la prise, assurer une continuité électrique ou une discontinuité électrique entre lesdites bornes de contact.

La présente invention a également pour but de réaliser, à partir dudit connecteur à couplage multiple, un premier connecteur multiple de mesure pour cartes de circuits d'équipement électronique monté en châssis, permettant des mesures en des points des circuits des cartes individuelles, accessibles depuis la face libre dite face avant du châssis, et un deuxième connecteur multiple également de mesure pour cartes de circuits d'équipement électronique monté en châssis permettant des mesures en des points des circuits des cartes individuelles, non accessibles alors que la carte ou les cartes à tester demeurent dans le châssis.

Elle a donc pour objet un connecteur multiple de mesure pour cartes de circuits d'un équipement électronique monté en châssis, faisant application dudit connecteur à couplage multiple, caractérisé par le fait qu'il comporte:
- une barrette de connexion montée sur le bord accessible, dit bord avant, de chacune des cartes dans le châssis, comportant une pluralité de prises groupées par ensembles dits prises multiples dans un boîtier unique, dit réglette, et dont les paires de bornes respectives sont définies au voisinage du bord avant de la carte de circuits imprimés considérée, sur sa portion terminale correspondante constituant ladite plaquette isolante de chacune des prises, et sont groupées par ensembles sur chacun desquels des couplages identiques sont à effectuer dans les prises multiples respectives, ladite réglette comportant une pluralité d'alvéoles internes correspondant chacun à l'une des prises multiples dans lesquels sont au moins partiellement logés les cavaliers conducteurs des prises respectives assurant individuellement les liaisons respectives sur les bornes de contact de l'ensemble de paires de bornes de la prise multiple correspondante,
- au moins une fiche multiple coopérant avec au moins l'une des prises multiples et constituées par une pluralité de fiches dont les paires de lamelles conductrices respectives, en nombre égal au nombre de paires de bornes de contacts dans la prise multiple correspondante, sont disposées, d'une paire à l'autre identiquement, sur le même support pour définir respectivement recto-verso les premières paires de contacts en liaison permanente et les secondes paires de contacts en liaison interrompue de prises individuelles.

Elle a encore pour objet un connecteur multiple de mesure pour cartes de circuits d'un équipement électronique monté en châssis, comportant un prolongateur de mesure pour recevoir l'une des cartes à tester et faisant application dudit connecteur à couplage multiple, caractérisé en ce que ledit prolongateur coopère avec la fiche dudit connecteur à couplage multiple et comporte:
- deux connecteurs à force d'insertion nulle fixés en regard l'un de l'autre pour recevoir entre eux deux bords opposés de ladite carte à tester au voisinage desquels sont ramenés une pluralité de points du circuit qu'elle porte, et chacun relié électriquement à une double prise multiple comportant une pluralité de prises dont les plaquettes isolantes respectives portant leurs différentes paires de bornes de contact sont constituées par une plaquette commune portant au voisinage de l'un et l'autre de ses deux bords longitudinaux les paires de bornes de contact respectives et dont les boîtiers respectifs sont constitués par deux réglettes montées sur lesdits bords longitudinaux de ladite plaquette commune et équipées chacune, au pas des paires de bornes de contact, d'une série d'alvéoles internes dans lesquels sont logés les cavaliers conducteurs des prises respectives et d'ouvertures d'insertion de ladite fiche,
- deux plaqettes isolantes dites de connexion portant chacune un réseau de pistes conductrices, fixées dans un même plan pour reproduire ensemble, dans le format de la carte à tester, la pluralité de points ramenés sur les deux bords de cette carte et,
- une pluralité de conducteurs électriques reliant chacun l'une des bornes de chacune des paires de contact à l'une des pistes conductrices imprimées sur les plaquettes de connexion, pour reporter électriquement sur lesdites plaquettes de connexion la pluralité de points ramenés sur les deux bords de la carte à tester.

D'autres caractéristiques et les avantages de la présente invention apparaîtront au cours de la description faite ci-après en regard du dessin ci- annexé, dans lequel:
- la fig. 1A et la fig. 1 B représentent, en coupe, une prise et une fiche constituant le connecteur selon l'invention,
- les fig. 2 et 3 illustrent schématiquement les deux couplages obtenus par le connecteur selon les fig. 1 A et 1 B,
- la fig. 4 représente la face avant d'une barrette de connexion à prises multiples conformes à la prise selon la fig. 1A,
- la fig.5 est une vue de profil représentant la barrette de connexion selon la fig. 4, partiellement déchirée, associée à des fiches multiples conformes à la fig. 1 B pour constituer un premier connecteur multiple associé à une carte de circuits imprimés,
- la fig.6 illustre le connecteur multiple vu en coupe selon la ligne VI-VI de la fig. 5,
- la fig. 7 représente en perspective un prolongateur de mesure, dans lequel est reçue une carte de circuit imprimé à tester, associé à une fiche de mesure selon la fig. 1 B pour constituer un deuxième connecteur multiple de mesure,
- la fig. 8 est une coupe selon la ligne VIII-VIII du prolongateur représenté dans la fig. 7 associé à une fiche qui y est insérée et une autre fiche prête à être insérée,
- la fig. 9 représente en vue éclatée l'un des éléments du prolongateur,
- la fig. 10 représente en perspective un équipement électronique monté en châssis dans lequel sont utilisées, sur les cartes individuelles de circuit, la barrette de connexion et le prolongateur des connecteurs multiples selon les fig. 5 et 7.

Dans les fig. 1 A et 1 B, on a illustré un mode de réalisation du connecteur à couplage multiple selon l'invention, formé par une prise 1A et une fiche 1 B susceptible de s'engager dans la prise.

La prise 1A comporte un boîtier 2 réalisé en une matière isolante et monté sur l'un des bords d'une plaquette de circuit imprimé 3 portant une paire de bornes de contact 4-et 5 entre lesquelles on veut réaliser un couplage défini, c'est-à-dire un couplage en dérivation ou un couplage en série, à l'aide de la fiche 1 B.

La plaquette 3 porte, sur une même face et au voisinage de son bord inséré dans le boîtier, les deux bornes de contact 4 et 5.

Ces deux bornes sont définies par les portions terminales de deux pistes conductrices 6 et 7 imprimées recto-verso sur la plaquette 3, l'une des pistes, ici la piste 7 étant ramenée sur la face portant l'autre piste, 6, à travers un trou métallisé 8, de sorte que les deux bornes se trouvent disposées en vis-à-vis près du bord de la plaquette avec un écartement différent de ce bord.

Les bornes de contact 4 et 5 seront reliées, notamment par les pistes conductrices 6 et 7 à un circuit électronique à tester, non représenté, porté ou non, par la plaquette 3.

Le boîtier 2 présente un alvéole interne 11 dans lequel est logé un cavalier conducteur 12, en forme de U incliné. Les extrémités des branches de ce cavalier sont incurvées et présentent entre elles le même écartement que celui existant entre les bornes de contact 4 et 5 sur lesquelles elles sont, dans la prise 1A considérée indépendamment de la fiche 1 B, en liaison élastique ainsi que schématisé par les repères 14 et 15.

Le boîtier 2 présente, en outre, une ouverture 16 pour l'insertion de la fiche 1 B dans la prise 1 A. Cette ouverture 16, formée dans la face du boîtier opposée à celle recevant la plaquette et dite face avant, débouche dans l'alvéole 11 de manière que la fiche 1 B insérée dans la prise 1A selon la flèche F vienne s'intercaler entre les bornes de contact 4 et 5 et les extrémités des branches du cavalier 12 en supprimant les liaisons élastiques 14 et 15 qui existaient directement entre elles.

En regard de la fig. 1A, on notera encore que le cavalier 12 est maintenu dans l'alvéole 11 par encastrement d'une portion adjacente à sa base et déformée pour constituer un épaulement.17 venant en appui dans la paroi interne du profilé correspondant du boîtier, au-dessus de l'ovuerture 16. Conjointement, un ergot 18 découpé dans la base du cavalier vient se loger dans une rainure de rétention 19 formée dans le boîtier, pour le blocage du cavalier dont les extrémités des branches forment ressorts d'appui sur les bornes de contact 4 et 5.

En pratique le boîter 2 en matière isolante sera issu de moulage. Le cavalier conducteur 12, élastique, sera avantageusement traité par exemple par revêtement d'un alliage étain-plomb pour assurer une bonne protection et un bon contact sur les bornes de contact 4 et 5 imprimées.

L fiche 1 B, illustrée dans la fig. 1 B, comporte un support isolant 20 portant deux lamelles conductrices 21 et 22, et une embase 23 montée sur un bord du support 20, permettant le raccordement électrique interne des lamelles à une paire de conducteurs électriques 24 et 25 et une manipulation aisée de la fiche.

A l'extérieur de l'embase 23, l'une des lamelles 21 s'étend sur la longueur de l'une des faces du support 20 et se retourne sur la deuxième face, tandis que l'autre lamelle 22, disposée non jointive en vis-à-vis, vient la prolonger sur cette deuxième face. Ces deux lamelles conductrices définissent alors recto-verso sur leur support 20, à l'extérieur de l'embase 23, deux paires de contact 26-27 et 28-29, respectivement, ces contacts étant, en ce qui concerne chaque paire, écartés l'un de l'autre et du bord de l'embase de manière correspondante à l'écartement existant entre les bornes 4 et 5 et à leur distance de la face avant du boîtier 2. Ainsi, sur l'une des faces du support isolant 20, la paire de contacts, soit 26-27, est définie par deux déformations, en forme de bossage constituant ressort élastique, de la même lamelle, soit 21; ces contacts 26-27 appartenant à la même lamelle 21 sont en liaison électrique permanente. Sur l'autre face du support isolant 20, la deuxième paire de contacts, 28-29, est définie par deux déformations, également en forme de bossage constituant ressort élastique, des portions terminales en regard de l'une et l'autre des lamelles 21 et 22; ces contacts 28-29 sont donc sans liaison électrique directe l'un avec l'autre.

Les deux autres portions terminales des deux lamelles conductrices 21 et 22 s'étendent recto-verso au voisinage du bord du support 20, reçu par l'embase; elles sont raccordées à l'intérieur de l'embase 23 aux deux conducteurs 24 et 25 sur lesquels sera branché l'appareil de mesure convenable selon le test à effectuer donc le couplage réalisé entre les bornes 4 et 5 par la fiche 1B.

Dans les fig. 2 et 3, on a illustré schématiquement les deux couplages possibles obtenus par la fiche 1 B, selon son mode d'insertion dans la prise 1A.

Dans la fig. 2, la fiche 1 B, retournée de 180° par rapport à sa présentation face à la prise dans les fig. 1A et 1B, réalise une coupure de la liaison électrique qui était effectuée entre les deux bornes de contact 4 et 5 par le cavalier 12: en réalisant cette coupure entre les bornes de contact 4 et 5, donc dans un circuit à tester, on peut effectuer entre ces bornes 4 et 5 le couplage en série d'un ampère-mètre branché entre les conducteurs 24 et 25, pour une mesure d'intensité.

Dans la fig. 3, où la fiche 1 B est insérée dans la prise 1A selon la présentation illustrée dans les fig. 1A et 1B, la continuité électrique qui existait entre les bornes de contact 4 et 5 dans la prise seule est maintenue par la lamelle 21 ou par cette lamelle 21, le cavalier 12 et la lamelle 22: en maintenant cette continuité électrique entre les bornes 4 et 5, on peut effectuer un couplage en dérivation sur la borne de contact 4 ou la borne de contact 5 d'un voltmètre branché sur l'un des conducteurs 24 et 25 pour une mesure de tension.

On notera ainsi que schématisé dans les fig. 2 et 3, que le couplage en série ou le couplage en dérivation qui sera obtenu par la fiche 1B, selon son insertion, sera avantageusement identifié par un jeu de repères ou signes de détrompage 30 et 31 porté respectivement par la prise 1 A et la fiche 1 B, ces repères venant en coïncidence (fig. 3) pour symboliser une continuité électrique entre les bornes de contacts 4 et 5 dans le connecteur, ou venant en opposition sur les faces du connecteur (fig.2) pour symboliser une coupure électrique entre les bornes de contacts 4 et 5 dans le connecteur.

Dans les fig. 4, 5 et 6, on a illustré une première application de la prise et de la fiche selon les fig. 1A et 1B dans la réalisation d'une barrette de connexion 10 à prises multiples et d'une fiche multiple associée 10B, pour des mesures en une pluralité de points d'un circuit électronique porté par une carte, ramenés vers l'un des bords directement accessible de la carte dans un équipement électronique global auquel elle appartient.

Par rapport à la fig. 1A, la barrete de connexion 10 résulte de l'association, en un même élément femelle de connexion, de plusieurs prises dont les paires de bornes de contact respectives appartiennent à une même plaquette ou carte de circuit imprimé.

En regard des fig. 4 à 6, on voit que la barrette 10 comporte un boîtier unique 40, ayant la forme d'une réglette et dénommé ainsi ci-après, monté sur l'un des bords d'une carte de circuit imprimé 41, au voisinage duquel sont définies, sur une même face, plusieurs paires de bornes de contact 44-45. Ces paires de bornes de contact 44-45 sont définies, comme précédemment, par les portions terminales, ramenées deux à deux en regard sur la même face, de pistes conductrices 42, 43 imprimées sur les deux faces de la carte 41 et reliées à différents points du circuit à tester. Ces paires de bornes de contact sont disposées, pour des couplages identiques à effectuer sur elles, par ensembles, de préférence identiques et comprenant ici chacun quatre paires de bornes de contact.

La réglette 40 comporte sur sa longueur une série d'alvéoles internes 46 correspondant chacun à l'un des ensembles de paires de contacts 44-45 et dans chacun desquels sont logés un jeu de quatre cavaliers conducteurs 47 indépendants les uns des autres assurant, dans la barrette, la liaison entre les bornes de contacts de chacune des paires de l'ensemble concerné. Dans cette réglette les cavaliers conducteurs 47 sont maintenus de manière analogue à celle décrite en regard de la fig. 1A, ce mode de maintien ne sera donc plus décrit.

La réglette 40 présente, sur sa face avant une série d'ouvertures 48 débouchant dans les alvéoles respectifs, pour l'insertion à travers chacune d'elles d'une fiche multiple 10B s'intercalant entre l'ensemble de paires de contacts concerné et le jeu de cavaliers conducteurs qui lui correspond.

La barrette 10 ainsi réalisée est donc constituée par une série de prises multiples, désignées par la référence générale 10A, dont les différents ensembles de paires de bornes de contact sont portés par la même carte de circuit imprimé.

Par rapport à la fig. 1A, on notera que, dans la barrette 10 telle qu'illustrée en coupe dans la fig. 6, la réglette 40 ne recouvre simplement que l'une des bornes de contact de chacune des paires de bornes de contact successives qui s'étendent le long du bord de la carte qu'elle reçoit. Les jeux de cavaliers conducteurs 47 ne sont donc pas totalement logés dans les alvéoles de la réglette mais y débordent partiellement pour que les extrémités de leurs branches viennent normalement en liaison élastique sur les bornes de contact des différentes paires. L'agencement des jeux de cavaliers qui peuvent être totalement ou partiellement logés dans les alvéoles, selon la largeur de la réglette, ne constitue qu'un simple détail de réalisation et ne modifie en rien la structure générale de la prise ou de la barrette résultante.

Les fiches multiples 10B destinées à coopérer avec les prises multiples 10A de la barrette 10 sont identiques les unes aux autres, selon les couplages à effectuer elles seront utilisées avec un simple retournement de 180° les unes par rapport aux autres.

Ainsi que visible dans les fig. 5 et/ou 6, les fiches multiples 10B comportent chacune, sur un même support isolant 50 une série de paires de lamelles conductrices 51-52, ici au nombre de quatre; des premières lamelles conductrices des paires respectives s'étendent en continuité sur une même face du support et se retournent sur l'avant du support pour venir s'étendre partiellement sur l'autre face portant, disposées en regard d'elles mais de manière non jointives, les deuxièmes lamelles. Les lamelles des paires respectives définissent, par des déformations sous forme de bossages élastiques qu'elles présentent, un ensemble de quatre paires de contacts tels que 53-54, en continuité électrique pour chacune des paires, sur l'une des faces du support 50 et un autre ensemble de quatre paires de contacts tels que 55-56, en discontinuité électrique pour chacune des paires sur l'autre face, coopérant avec les paires de bornes de contact 44-45 et les extrémités des branches des cavaliers conducteurs 47 de chacune des prises multiples 10A de la barrette 10.

Ces lamelles s'étendent sensiblement jusqu'au bord arrière du support 50, monté dans une embase 57 à l'intérieur de laquelle elles sont raccordées chacune à un conducteur électrique d'un câble 59.

On comprend aisément en regard de la fig. 6, que l'insertion de la fiche multiple 10B dans l'une des prises 10A de la barrette 10, selon la disposition illustrée et correspondant au schéma de la fig. 3, permet de maintenir la continuité électrique entre les bornes de contacts 44-45 de chacune des paires et donc de venir effectuer des couplages multiples en dérivation sur l'une ou l'autre de ces bornes pour des mesures de tension. On comprendra aussi que par retournement de cette fiche multiple, on réalise une discontinuité électrique entre les bornes de contact 44-45 de chacune des paires pour venir effectuer des couplages multiples en série sur les bornes de contacts des paires respectives pour des mesures de courant électrique.

Dans la fig. 7 on a illustré une autre application de la prise 1A dans la réalisation d'un prolongateur de mesure pour carte de circuit imprimé, destiné à permettre au moyen de fiches 1 B, avec lesquelles il forme un connecteur multiple, des mesures sur une pluralité de points du circuit électronique qu'elle porte, rapportés vers un ou ses deux grands bords normalement inaccessibles dans un équipement électronique global auquel appartient ladite carte, ces mesures étant effectuées dans les conditions de fonctionnement normal du circuit électronique global constitué par un ensemble de circuits électroniques portés par des cartes individuelles montées dans un châssis.

Ce prolongateur comporte une structure portante, recevant ses différents éléments électriques, définie essentiellement par une première paire et une deuxième paire de traverses horizontales 60-61,62-63, montées sur un montant vertical commun 64, avec un écartement réglable entre traverses de chacune de ces paires en fonction de la hauteur de la carte de circuit imprimé à tester, représentée en 65, reçue dans le prolongateur.

Les deux traverses 60-61 portent respectivement deux plaquettes isolantes 66 et 67, chacune de même longueur que celle de la carte 65 à tester. Ces deux plaquettes 66 et 67 sont disposées dans un même plan et ont leurs bords longitudinaux, extérieurs dans l'assemblage sur leurs traverses 60-61, séparés d'une distance HC égale à la hauteur de la carte à tester. Elles portent un réseau de pistes conductrices 68 imprimées recto-verso, selon leur largeur, aboutissant pour chacune d'elles le long de leur bord extérieur dans l'assemblage sous forme de portions terminales élargies ou de contacts et le long de leur bord interne dans l'assemblage en des zones de raccordement 69 sur des fils conducteurs. Ces plaquettes 66 et 67, destinées à réaliser les connexions entre le circuit à tester de la carte 65 et l'équipement électronique auquel appartient normalement cette carte 65 à tester, sont appelées plaquettes de connexion du circuit à tester dans l'équipement électronique général auquel il appartient normalement.

Les deux traverses 62-63 sont équipées identiquement, elles portent chacune une doublé prise multiple 70 ou 71 reliée électriquement à un connecteur à force d'insertion nulle 72 ou 73. Ces éléments sont de longueur correspondant à celle de la carte de circuit 65 à tester qui est reçue entre les deux connecteurs à force d'insertion nulle 72 et 73.

La description détaillée de ces éléments est faite plus particulièrement en regard de la fig. 8 les illustrant en coupe, en ce qui concerne la traverse 62 seule et/ou la fig. 9 illustrant en vue éclatée une réalisation préférentielle du connecteur à force d'insertion nulle correspondant 72 associé à la double prise multiple 70 sur la traverse 62.

Dans la fig. 8, on voit que la double prise multiple 70 comporte deux boîtiers 74 et 75, ayant chacun la forme d'une réglette, montés sur l'un et l'autre des deux bords longitudinaux d'une plaquette de circuit imprimé 76. La plaquette 76 porte sur une même face et au voisinage de ses deux bords longitudinaux deux séries de paires de bornes contacts tels que 77-78; dans chacune de ces paires de bornes de contact, les bornes 77, les plus proches du bord concerné, sont définies au niveau de trous métallisés traversant la plaquette 76, tandis que les autres bornes 78 sont définies par les portions terminales de pistes imprimées 80 aboutissant par ailleurs sensiblement le long d'une zone médiane de la plaquette dans une suite de trous métallisés 81 traversant également la plaquette 76. Les trous métallisés tels que 81, le long de l'un des deux bords de cette zone médiane de la plaquette 76 sont disposés entre les trous métallisés la long de l'autre bord de cette zone médiane.

Chacun des boîters ou réglettes 74 et 75 comporte un alvéole, ou une série d'alvéoles 82 définis au pas des paires de bornes de contact le long de chacun des bords de la carte. En correspondance avec chacune des paires de bornes de contact, dans chacun de ces alvéoles est logé un cavalier conducteur 83, qui y est maintenu de manière analogue à celle décrite en regard de la fig. 1A, dont les extrémités des deux branches viennent en contact élastique avec la paire de bornes de contact concernée. Les alvéoles communiquent avec l'extérieur, par une série d'ouvertures 84 respectivement, pour l'insertion de fiches individuelles 1 B entre les cavaliers respectifs 83 et les paires de bornes de contact 77-78.

Chacun des boîtiers ou réglettes 74 et 75 définit en outre à l'opposé des alvéoles délimités par la plaquette 76, une rainure interne continue 85 constituant une gouttière de logement d'un ensemble de conducteurs électriques 86 raccordés respectivement aux bornes de contact telles que 77 proches du bord de la plaquette. Ainsi qu'il ressort de la fig.7, les deux ensembles de conducteurs 86 sortant de chaque double prise multiple sont raccordés aux zones de raccordement 69 de la plaquette de connexion 66 ou 67 qui lui correspond, en assurant le report électrique, à l'identique, des points ramenés sur les deux bords de la carte à tester sur ces plaquettes de connexion.

La double prise multiple 70 est reliée électriquement au connecteur à force d'insertion nulle 72 recevant l'un des bords longitudinaux de la carte à tester 65.

Ce connecteur à force d'insertion nulle 72 apparaissant en coupe dans la fig. 8 et représenté en vue éclatée dans la fig. 9 est avantageusement choisi tel que celui faisant l'objet de la demande de brevet Européen EP-A-68196 déposée par la demanderesse, car il permet de réaliser directement la liaison électrique entre les différents points à tester sur la carte 65, ramenés au voisinage du bord longitudinal reçu par le connecteur 72, et les bornes de contacts telles que 81 s'étendant le long de l'un et l'autre des bords de la zone médiane de la plaquette 76 de la double prise multiple 70.

Ainsi qu'il apparaît en regard de la fig. 8 ou plus particulièrement en regard de la fig. 9, le connecteur 72 comporte une glissière 100, un ensemble de contacts tels que 120, une barre porte-contacts 140 et une broche rotative 150 pour la commande d'ouverture ou de fermeture de l'ensemble des contacts 120.

La glissière 100 s'assemble sur la barre porte-contacts 140 et constitue avec elle le corps du connecteur à partie interne partiellement évidée dans laquelle sont logés les contacts 120 et la broche rotative de commande 150.

La glissière se présente sous la forme générale d'un profilé en U renversé à base fendue et dont les branches sont réunies par un ensemble de cloisons 104 délimitant entre elles une suite d'alvéoles 105, à pas régulier sur la longueur de la glissière, servant de logements aux contacts 120. Ces cloisons 104 présentent chacune, au droit de la fente dans la base de la glissière, une découpe rectangulaire délimitant avec cette fente une rainure longitudinale 110 de guidage et d'insertion de l'un des bords de la carte à tester 65, cette rainure 110 étant rendue à fond plat et continu par de petits ponts 106 reliant les fonds des découpes dans les cloisons 104.

A l'opposé de la rainure 110, les cloisons présentent chacune une découpe 107 à fond arrondi définissant avec les parties évidées attenantes le logement de la broche intérieure 150.

Les deux jambages de la glissière présentent, en outre, intérieurement et sensiblement au niveau de leurs extrémités libres, un rainurage longitudinal 108 d'encliquetage sur la barre porte-contacts 140.

Cette glissière est réalisée en une matière plastique et est issue de moulage.

Pour compléter la description de cette glissière 100, on notera que la glissière est fermée par deux parois frontales et que la rainure 110 est ouverte en V sur l'une de ces parois frontales tandis qu'à l'extrémité opposée elle se termine dans une boutonnière 112 formée dans la base du profilé en U au voisinage de l'autre paroi frontale, dans laquelle est logé un tampon amortisseur 113 pour la carte 65.

Les contacts 120 qui viendront se loger dans les alvéoles 105 de cette glissière seront montés sur la barre porte-contacts 140. Ces contacts se présentent sous la forme générale d'une lame plate, dont une première portion terminale 121 présente deux petites pattes 122 de retenue dans la barre porte-contacts et se termine sous forme de broche 123, dont l'autre portion terminale opposée 124 est sensiblement en S et assure la fonction de contact du type lame-ressort avec la carte de circuit imprimé 65 et dont la portion intermédiaire 125 est arquée pour venir coopérer avec la broche 150 pour l'actionnement en ouverture ou en fermeture du connecteur à force d'insertion nulle.

La barre porte-contacts 140 se présente sous la forme générale d'un T renversé à jambage central 142 court et large et à branche horizontale présentant de chaque côté du jambage central une rangée de trous 141, à pas réguliers, les trous de l'une des rangées étant décalés sensiblement d'un demi-pas par rapport aux trous de l'autre rangée. Les bords longitudinaux de la branche horizontale forment des nervures 148 complémentaires des rainures 108 de la glissière pour leur assemblage. Enfin, le jambage central 142 se termine en forme de gouttière semi-circulaire 143 de réception de la broche 150 et délimitera, avec le fond arrondi des découpes 107 dans les cloisons de la glissière, le logement de la broche.

Cette barre porte-contacts sera avantageusement réalisée, comme la glissière sur laquelle elle s'assemble, en matière plastique et sera issue de moulage.

La broche 150 est également en matière plastique. Elle est de longueur légèrement supérieure à celle de la glissière et à celle de la barre porte- contact 140 et forme ou présente à une extrémité, qui sera extérieure à l'ensemble glissière barre porte-contacts, une came 151 pour l'actionnement en ouverture ou en fermeture des contacts. Cette came 151 présente une fente 152 permettant lorsqu'elle est mise dans le prolongement de la rainure 110 l'insertion du bord de la carte 65 dans le connecteur résultant et est d'épaisseur non uniforme pour définir un profilé arrière 153 facilitant sa rotation alors que la carte 65 sera logée dans la rainure 110 et provoquant ensuite le blocage longitudinal de la carte logée dans la rainure.

Cette broche 150 est de profilé de forme générale cylindrique ayant, au moins sur la longueur de sa partie qui sera intérieure à la glissière 100, deux méplats opposés, tels que 154. Elle présente enfin, au voisinage de la came 151, une gorge périphérique 155 qui coopère avec un ergot semi-circulaire d'extrémité de la glissière 100, non représenté, pour assurer le blocage en positionnement longitudinal de la broche dans le corps du connecteur.

Les contacts 120 montés sur la barre porte-contacts 140 ont leurs portions intermédiaires arquées 125 qui viennent alternativement d'un côté et de l'autre contourner partiellement la périphérie de la broche 150, leurs portions terminales en S 124 définiront de part et d'autre du plan médian du connecteur deux rangées de contacts qui viendront coopérer avec les pistes conductrices ramenées au pas de ces contacts au voisinage du bord de la carte 65, sur l'une et l'autre de ses faces.

En regard de la fig. 8 ou 9, on comprendra que dans le connecteur 72 ainsi constitué, par l'actionnement en rotation de la broche 150 ou de la came 151 amenant la fente 152 dans le prolongement de la rainure 110, la carte 65 peut être introduite depuis la fente 152 dans la rainure 110. Dans cette position de la broche, les portions arquées 125 des contacts s'appuient pratiquement sans pression contre les méplats 154 et relâchent les portions terminales en S 124 qui s'écartent du plan médian du connecteur pu plan médian de la rainure: les contacts sont alors ouverts et la carte 65 glisse librement le long de la rainure 110. Par l'actionnement en rotation d'un quart de tour de la broche ou de sa came, amenant la fente 152 perpendiculairement à la rainure 110, cette rotation n'étant possible que si la carte est totalement insérée dans la rainure 110, la carte 65 est bloquée entre le tampon amortisseur 113 et te profilé arrière 153 de la came. Dans cette position, les portions arquées 125 des contacts sont alors appliquées avec pression contre les portions semi₋ cylindriques de la broche qui les repoussant resserrent les portions terminales en S 124 vers le plan médian de la rainure 110 donc contre la carte 65: les contacts sont alors fermés et en liaison électrique avec les pistes conductrices de la carte 65.

Dans la double prise multiple 70, considérée en l'absence de fiches 1 B, le connecteur à force d'insertion nulle 72 assure la liaison des différents points du circuit de la carte 65, ramenés vers le bord de la carte reçu par le connecteur, aux deux séries de bornes de contacts telles que 78 formées sur les bords de la zone médiane de la plaquette 76, tandis que les cavaliers tels que 83 relient ces bornes telles que 78 aux bornes telles que 77 proches des bords de la plaquette 76 et donc aux conducteurs tels que 86.

Au moyen de fiches individuelles 1B insérées dans la double prise multiple selon la représentation donnée à gauche dans la fig. 8 et correspondant au schéma électrique de la fig. 3 on peut réaliser un couplage en dérivation sur l'une ou l'autre des bornes de contacts de chacune des paires concernées. Au moyen de fiches 1 B qui seront insérées dans la double prise multiple selon la représentation faite à droite dans la fig.8 et correspondant au schéma électrique de la fig. 2, on pourra réaliser un couplage en série entre les deux bornes de contact de chacune des paires concernées.

L'autre double prise multiple 71 du prolongateur illustré dans la fig. 7 est identique à la double prise multiple précédente 70, bien que non décrite de ce fait, on comprendra qu'elle assure des fonctions identiques.

Dans ce prolongateur, les prises 71 et 70 permettent donc d'une part le report électrique, à l'identique, des contacts imprimés le long des deux bords longitudinaux de la carte à tester sur les contacts 68 imprimés le long des deux bords longitudinaux externes de l'ensemble des deux plaquettes 66 et 67 et d'autre part, associées aux fiches 1B, les mesures de courant ou de tension en ces points de la carte à tester.

En regard des fig. 7 et 8, on notera également que l'on a représenté la carte à tester 65 équipée, sur l'un de ses petits bords de la barrette de connexion 10 telle que décrite ci-avant en regard des fig. 4 à 6.

Dans la fig. 10, on a illustré les deux applications, décrites ci-avant en regard des fig. 4 à 6 et des fig. 7 à 9, telles qu'elles apparaissent dans un équipement électronique monté dans un châssis choisi avantageusement tel que celui faisant l'objet de la demande de brevet européen EP-A-68195 déposée par la demanderesse le 12 juin 1981.

En se référant à cette fig. 10, on comprendra que ce châssis d'équipement électronique, dans lequel sont assemblées une pluralité de cartes de circuits imprimées telles que la carte 165 portant des composants et sont assurées au moins les connexions entre circuits définis par les cartes individuelles, est essentiellement constitué par deux plateaux 160 et 161 fixés sur deux montants 162 et 163, à une distance l'un de l'autre sensiblement égale à la hauteur desdites cartes telles que 165. Chacun de ces plateaux 160 et 161 est formé par un ensemble de glissières telles que 170 à rainures de réception des cartes, telles que 171 disposées en vis-à-vis d'un plateau à l'autre. Chacune des glissières comporte intérieurement un connecteur à force d'insertion nulle dont seule la came de commande d'actionnement en ouverture et en fermeture, telle que 172, est visible dans cette fig. 10, cet ensemble constitué par chaque glissière et son connecteur à force d'insertion nulle étant analogue à l'ensemble appelé simplement connecteur à force d'insertion nulle repéré 72 dans la fig. 8 et illustré en détail dans la fig. 9, n'étant donc plus décrit.

Dans cette fig. 10, on voit que chacune des cartes est équipée en bout, c'est-à-dire sur son petit bord avant dans le châssis, de la barrette de connexion désignée par la référence 10 qui lui a été affectée dans les fig. 4 à 6 comportant plusieurs prises multiples 10A. Ces barrettes 10 constituent des réglettes de préhension des cartes mais permettent avantageusement ainsi qu'expliqué en regard des fig. 4 à 6 de venir effectuer des mesures sur les cartes individuelles, à partir de la face avant du châssis équipé, au moyen de fiches multiples 10B.

Dans cette fig. 10, on voit aussi l'association, à ce châssis équipé, du prolongateur de mesure tel que décrit en regard des fig. 7 à 9. Dans cette fig. 10 on a reporté les références des éléments principaux du prolongateur décrit: on voit ainsi la carte 65 à tester, appartenant normalement à l'équipement électronique défini dans le châssis, reçue entre les deux double-prises multiples 70 et 71 qui assureront d'une part, par l'intermédiaire des fils conducteurs 86 et des deux plaquettes 66 et 67 insérées à la place de cette carte 65 dans le châssis, les liaisons normales du circuit défini par cette carte avec le reste de l'équipement électronique et d'autre part par l'intermédiaire de fiches 1 B les mesures souhaitées sur cette carte.

On notera, en outre, en regard de cette fig. 10 ou de la fig. 7, que le prolongateur de mesure selon l'invention est adaptable à la hauteur du châssis donc des cartes, par simple réglage de l'écartement entre les traverses 60-61 et 62-63 fixées sur le montant 64 alors choisi de longueur convenable.

On notera, encore, que si deux cartes contiguës dans le châssis sont l'une et l'autre montées respectivement sur prolongateurs, chacun de ces deux prolongateurs pouvant pivoter autour de son montant 64, ils laisseront accessibles les deux faces de chacune de ces deux cartes.

On notera, enfin, que du fait que le prolongateur de mesure équipé de la carte à tester demeure porté par le châssis d'équipement, il permet des liaisons prolongatrices (fils conducteurs 86) courtes et rend possible son utilisation pour des équipements à fréquences de fonctionnement élvées.

## Revendications

1. Connecteur à couplage multiple comportant une prise incluant une paire de bornes de contact et une fiche susceptible de s'engager dans ladite prise, caractérisé en ce que:
- la prise (1A) comporte une plaquette isolante (3) portant sur une même face la paire de bornes de contact (4, 5) disposées au voisinage de l'un de ses bords, dit premier bord, et à écartement différent de ce bord, un boîtier isolant (2), monté sur le premier bord de ladite plaquette, dans lequel est fixé un cavalier conducteur en U (12) dont les extrémités des branches forment des liaisons élastiques (14, 15) sur lesdites bornes de contact (4, 5) et comportant une ouverture (16) pour l'insertion de ladite fiche (1 B) parallèlement à la plaquette (3), entre la paire de bornes de contact et les extrémités des branches du cavalier,
- la fiche (1B) comporte un support isolant (20) portant une paire de lamelles conductrices (21, 22) qui forment, recto-verso sur ledit support et en correspondance avec les liaisons élastiques (14, 15), une première paire de contacts (26-27) en liaison permanente appartenant à l'une des lamelles et une deuxième paire de contacts (28-29) en liaison interrompue appartenant à l'une et l'autre desdites lamelles, ladite fiche venant, par simple retournement de 180 degrés avant son insertion dans la prise, assurer une continuité électrique ou une discontinuité électrique entre lesdites bornes de contact.

2. Connecteur selon la revendication 1, caractérisé en ce que lesdites bornes de contact (4, 5) sont constituées par les portions terminales en vis-à-vis de deux pistes conductrices (6, 7) imprimées recto-verso sur ladite plaquette (3) et dont l'une d'elles est ramenée sur la même face que l'autre.

3. Connecteur selon l'une des revendications 1 et 2, caractérisé par le fait que ladite fiche comporte, en outre, une embase (23) montée sur ledit support et à l'intérieur de laquelle les lamelles (21, 22) sont reliées à deux conducteurs électriques (25,24) respectivement.

4. Connecteur multiple de mesure pour cartes de circuits imprimés d'un équipement électronique monté en châssis, faisant application de connecteur à couplage multiple selon la revendication 1, caractérisé en ce qu'il comporte:
- une barrette de connexion 10 montée sur le bord accessible, dit bord avant, de chacune des cartes (41, 165) dans le châssis, comportant une pluralité de prises groupées par ensembles dits prises multiples (10A) dans un boîtier unique, dit réglette (40), et dont les paires de bornes respectives (44, 45) sont définies au voisinage du bord avant de la carte de circuits imprimés considérée (41), sur sa portion terminale correspondante constituant ladite plaquette isolante de chacune des prises, et sont groupées par ensembles sur chacun desquels des couplages identiques sont à effectuer dans les prises multiples respectives, ladite réglette (40) comportant une pluralité d'alvéoles internes (46) correspondant chacun à l'une des prises multiples (10A) dans lesquels sont au moins partiellement logés les cavaliers conducteurs (47) des prises respectives assurant individuellement les liaisons respectives sur les bornes de contact de l'ensemble de paires de bornes de la prise multiple correspondante,
- au moins une fiche multiple (10B) coopérant avec au moins l'une des prises multiples et constituées par une pluralité de fiches dont les paires de lamelles conductrices (51-52) respectives, en nombre égal au nombre de paires de bornes de contacts dans la prise multiple correspondante, sont disposées, d'une paire à l'autre identiquement, sur le même support (50) pour définir respectivement recto-verso les premières paires de contacts en liaison permanente (53-54) et les secondes paires de contacts en liaison interrompue (55-56) de prises individuelles.

5. Connecteur selon la revendication 4, caractérisé par le fait que chaque fiche multiple (10B) comporte en outre, une embase (57) montée sur ledit support commun (50) dans laquelle les paires de lamelles conductrices (51-52) sont reliées à autant de paires de conducteurs électriques d'un câble extérieur (59).

6. Connecteur multiple de mesure pour cartes de circuits imprimés d'un équipement électronique monté en châssis, comportant un prolongateur de mesure pour recevoir l'une desdites cartes à tester et faisant application dudit connecteur à couplage multiple selon la revendication 1, caractérisé en ce que ledit prolongateur coopère avec ladite fiche du connecteur à couplage multiple et comporte:
- deux connecteurs à force d'insertion nulle (72-73) fixés en regard l'un de l'autre pour recevoir entre eux deux bords opposés de ladite carte à tester (65) au voisinage desquels sont ramenés une pluralité de points du circuit qu'elle porte, et chacun relié électriquement à une double prise multiple (70, 71) comportant une pluralité de prises dont les plaquettes isolantes respectives portant leurs différentes paires de bornes de contact sont constituées par une plaquette commune (76) portant au voisinage de l'un et l'autre de ses deux bords longitudinaux les paires de bornes de contact respectives (77-78) et dont les boîtiers respectifs sont constitués par deux réglettes (74, 75) montées sur lesdits bords longitudinaux de ladite plaquette commune (76) et équipées chacune, au pas des paires de bornes de contact, d'une série d'alvéoles internes (82) dans lesquels sont logés les cavaliers conducteurs (83) des prises respectives et d'ouvertures d'insertion de ladite fiche,
- deux plaquettes isolantes dites de connexion (66, 67) portant chacune un réseau de pistes conductrices, fixées dans un même plan pour reproduire ensemble, dans le format de la carte à tester, la pluralité de points ramenés sur les deux bords de cette carte et,
- une pluralité de conducteurs électriques (86) reliant chacun l'une des bornes de chacune des paires de contact à l'une des pistes conductrices imprimées sur les plaquettes de connexion (66, 67), pour reporter électriquement sur lesdites plaquettes de connexion la pluralité de points ramenés sur les deux bords de la carte à tester.

7. Connecteur multiple selon la revendication 6, caractérisé en ce que les deux connecteurs à force d'insertion nulle (72, 73) et leur double prise multiple associée (70, 71), d'une part, et lesdites deux plaquettes de connexion (66, 67) d'autre part, sont montés à écartement réglable sur un montant commun (64).

8. Connecteur multiple selon l'une des revendications 6 et 7, caractérisé en ce que chacun desdits connecteurs à force d'insertion nulle (72, 73) comporte une glissière (100) équipée d'une rainure longitudinale (110) de réception de l'un des bords de la carte à tester, une pluralité de contacts (120) fixés sur une barre porte-contacts (140) s'assemblant sur la glissière à l'opposé de ladite rainure (110) et formant avec elle le corps du connecteur à force d'insertion nulle, lesdits contacts (120) présentant des premières portions terminales débordant de la barre porte-contacts à l'extérieur du connecteur à force d'insertion nulle sous forme de broches (123) alignées en deux rangées, des secondes portions terminales (124) sensiblement en S s'étendant en deux rangées sur la longueur de la rainure pour venir en contact avec ladite carte à tester et des portions intermédiaires arquées (125) entre lesdites premières et secondes portions terminales, et, en outre, une broche rotative (150) de forme générale cylindrique présentant sensiblement sur sa longueur deux méplats opposés, montée intérieurement à la glissière (100) et à la barre porte-contacts (140) qui lui est assemblée et recevant lesdites portions intermédiaires arquées (125) desdits contacts (120) pour leur commande simultanée en ouverture ou en fermeture.

9. Connecteur multiple selon la revendication 8, caractérisé en ce que lesdites broches (123) desdits contacts sont reliés chacune à la borne, de chacune des paires de bornes de contact, non reliée par l'un desdits conducteurs électriques (86) à l'une des plaquettes de connexion (66-67).

10. Connecteur multiple selon l'une des revendications 6 à 9, caractérisé par le fait que chacune des réglettes (74, 75) comporte, en outre, à l'opposé des alvéoles internes par rapport à ladite plaquette commune (76) qui délimite ces alvéoles, une rainure interne continue (85) constituant une gouttière de logement des conducteurs électriques (86) raccordés aux pistes conductrices de l'une des plaquettes de connexion (66-67).

## Patentansprüche

1. Mehrfachkopplungsverbinder mit einem Buchsenteil, das ein Paar Kontaktklemmen enthält, und einem Steckerteil, das in dieses Buchsenteil einsteckbar ist, dadurch gekennzeichnet, dass
- das Buchsenteil (1A) eine isolierende Platte (3), die auf einer selben Seite das Kontaktklemmenpaar (4, 5) in der Nähe eines ihrer Ränder trägt, erster Rand genannt, und mit unterschiedlichem Abstand zu diesem Rand ein Isoliergehäuse (2) aufweist, das auf dem ersten Rand der Platte montiert ist und in dem ein U-förmiger leitender Reiter (12) befestigt ist, dessen Enden elastische Verbindungen (14, 15) mit den Kontaktklemmen (4, 5) bilden, wobei das Gehäuse eine Öffnung (16) zum Einschieben des Steckerteils (1 B) parallel zur Platte (3) zwischen das Kontaktklemmenpaar und die Enden des Reiters besitzt,
- das Steckerteil (1 B) einen Isolierträger (20) aufweist, der ein Paar von leitenden Lamellen (21, 22) trägt, wobei diese Lamellen auf den beiden Seiten des Trägers und in Höhe der elastischen Verbindungen (14, 15) ein erstes Paar von Kontakten (26-27) in dauernder Kontaktverbindung mit einer der Lamellen bzw. ein zweites Paar von Kontakten (28-29) ohne gegenseitige Verbindung, aber in Kontakt mit je einer der Lamellen stehend bilden und das Steckerteil durch einfache Verdrehung um 180° vor dem Einschieben des Steckers eine elektrische Kontinuität oder eine elektrische Diskontinuität zwischen den Kontaktklemmen bewirkt.

2. Verbinder nach Anspruch 1, dadurch gekennzeichnet, dass die Kontaktklemmen (4, 5) von den einander gegenüberliegenden Endbereichen von zwei Leiterbahnen (6, 7) gebildet werden, die je auf einer Seite der Platte (3) aufgedruckt sind und von denen eine auf dieselbe Seite wie die andere gebracht ist.

3. Verbinder nach einem der Ansprüche 1 und 2, dadurch gekennzeichnet, dass das Steckerteil ausserdem eine Basis (23) aufweist, die auf dem Träger montiert ist und in der die Lamellen (21, 22) an je einen von zwei elektrischen Leitern (25, 24) angeschlossen sind.

4. Mehrfachmessverbinder für Druckschaltungskarten eines in einem Chassis montierten elektronischen Geräts zur Anwendung des Mehrfachkopplungsverbinders nach Anspruch 1, dadurch gekennzeichnet, dass er aufweist:
- einen Anschlussstreifen (10), der auf den zugänglichen Rand, Vorderrand genannt, jeder Karte (41, 165) in dem Chassis montiert ist und eine Vielzahl von in Gruppen zusammengefassten und Mehrfachbuchsen (10A) genannten Buchsen in einem gemeinsamen Gehäuse, Block (40) genannt, aufweist, wobei die jeweiligen Klemmenpaare (44,45) in der Nähe des vorderen Rands der betrachteten Druckschaltungskarte in deren entsprechenden Endbereich definiert sind, der die isolierende Platte jeder der Buchsen bildet, und wobei die Klemmenpaare Gruppen bilden, in denen jeweils identische Kopplungen in den entsprechenden Mehrfachbuchsen durchgeführt werden sollen, wobei der Block (40) eine Vielzahl von Innenräumen (46) aufweist, die je einer der Vielfachbuchsen (10A) entsprechen und in denen die leitenden Reiter (47) der jeweiligen Buchsen zumindest teilweise zur individuellen jeweiligen Verbindung mit den Kontaktklemmen der Gruppe von Klemmenpaaren des entsprechenden Mehrfachbuchsenteils untergebracht sind,
- mindestens ein Mehrfachsteckerteil (10B), das mit mindestens einem der Mehrfachbuchsenteile zusammenwirkt und von einer Vielzahl von Stekkern gebildet wird, deren leitende Lamellenpaare (51, 52) in einer Anzahl gleich der der Kontaktklemmenpaare in dem entsprechenden Mehrfachbuchsenteil vorliegen und von einem Paar zum anderen in gleicher Weise auf einem gemeinsamen Träger (50) angeordnet sind, um auf den beiden Seiten des Trägers das erste Kontaktpaar in dauernder Verbindung (53-54) bzw. das zweite Kontaktpaar in unterbrochener Verbindung (55-56) von individuellen Buchsen zu definieren.

5. Verbinder nach Anspruch 4, dadurch gekennzeichnet, dass jedes Mehrfachsteckerteil (10B) ausserdem eine Basis (57) aufweist, die auf dem gemeinsamen Träger (50) montiert ist und in der die leitenden Lamellenpaare (51-52) mit einer ebenso grossen Zahl von elektrischen Leiterpaaren eines äusseren Kabels (59) verbunden sind.

6. Mehrfachmessverbinder für Druckschaltungskarten eines in einem Chassis montierten elektronischen Geräts, mit einem Messverlängerer, um eine der zu prüfenden Karten aufzunehmen, wobei der Mehrfachverbinder nach Anspruch 1 verwendet wird, dadurch gekennzeichnet, dass der Verlängerer mit dem Steckerteil des Mehrfachkopplungsverbinders zusammenwirkt und aufweist:
- zwei einander gegenüberliegende Verbinder (72, 73) mit vernachlässigbarer Einsteckkraft, um zwischen sich zwei gegenüberliegende Ränder der zu prüfenden Karte (65) aufzunehmen, wobei zahlreiche Schaltungspunkte in die Nähe dieser Ränder gebracht sind und je mit einem doppelten Mehrfachsteckerteil (70, 71) verbunden sind, wobei jedes Mehrfachsteckerteil eine Vielzahl von Steckerteilen aufweist, deren jeweilige isolierende Platten mit den darauf angebrachten verschiedenen Kontaktklemmenpaaren von einer gemeinsamen Platte (76) gebildet werden, die in der Nähe des einen oder anderen ihrer Längsränder die jeweiligen Kontaktklemmenpaare (77-78) trägt und deren jeweilige Gehäuse von zwei Blökken (74, 75) gebildet werden, die auf den Längsrändern der gemeinsamen Platte (76) montiert sind und je im Abstand der Kontaktklemmenpaare eine Reihe von Innenräumen (82), in denen die leitenden Reiter (83) der verschiedenen Steckerteile liegen, und Einführungsöffnungen für das Steckerteil aufweisen,
- zwei isolierende Platten, Anschlussplatten genannt (66, 67), die je ein Netz von Leiterbahnen tragen und in einer gemeinsamen Ebene fixiert sind, um gemeinsam im Format der zu prüfenden Karte die Vielzahl von auf die beiden Ränder dieser Karte geführten Punkte zu reproduzieren, und
- eine Vielzahl von elektrischen Leitern (86), die je eine der Klemmen jedes Kontaktpaars mit einer der auf die Anschlussplatten (66, 67) gedruckten Leiterbahnen verbinden, um die Vielzahl von auf die beiden Ränder der zu überprüfenden Karte geführten Punkte elektrisch auf die Anschlussplatten zu übertragen.

7. Mehrfachverbinder nach Anspruch 6, dadurch gekennzeichnet, dass die beiden Verbinder mit vernachlässigbarer Einsteckkraft (72, 73) und ihr zugeordnetes doppeltes Mehrfachsteckerteil (70, 71) einerseits sowie die beiden Anschlussplatten (66, 67) andererseits in einem regelbaren Abstand voneinander auf einem gemeinsamen Balken montiert sind.

8. Mehrfachverbinder nach einem der Ansprüche 6 und 7, dadurch gekennzeichnet, dass jeder der Verbinder mit vernachlässigbarer Einsteckkraft (72, 73) eine Gleitbahn (100) mit einer Längsrille (110) zur Aufnahme eines der Ränder der zu überprüfenden Karte und eine Vielzahl von Kontakten (120) aufweist, die auf einen Kontaktträgerbalken (140) befestigt sind und auf der Gleitbahn gegenüber der Rille (110) angeordnet sind sowie mit dieser Rille den Körper des Verbinders mit vernachlässigbarer Einsteckkraft bilden, wobei die Kontakte (120) erste Endbereiche, die über den Kontaktträgerbalken ausserhalb des Verbinders mit vernachlässigbarer Einsteckkraft in Form von in zwei Reihen angeordneten Stiften (123) vorstehen, zweite Endbereiche (124), die im wesentlichen S-förmig sind und sich in zwei Reihen über die Länge der Rille erstrecken, um mit der zu prüfenden Karte in Kontakt zu treten, und bogenförmige Zwischenbereiche (125) zwischen den ersten und zweiten Endbereichen bilden, wobei ausserdem ein drehbarer Spiess (150) einer im wesentlichen zylindrischen Form vorgesehen ist, der im wesentlichen über seine Länge zwei einander gegenüberliegende Abflachungen aufweist und in der Gleitbahn (100) und auf dem ihm zugeordneten Kontaktträgerbalken (140) montiert ist, wobei dieser Spiess die bogenförmigen Zwischenbereiche (125) der Kontakte (120) zu deren gleichzeitiger Steuerung in Öffnungs- oder Schliessrichtung empfängt.

9. Mehrfachverbinder nach Anspruch 8, dadurch gekennzeichnet, dass die Stifte (123) der Kontakte je an diejenige Klemme jedes der Kontaktklemmenpaare angeschlossen sind, die nicht über einen der elektrjschen Leiter (86) mit einer derAnschlussplatten (66, 67) verbunden ist.

10. Mehrfachverbinder nach einem der Ansprüche 6 bis 9, dadurch gekennzeichnet, dass jeder der Blöcke (74, 75) ausserdem auf der den Innenräumen bezüglich der gemeinsamen diese Räume begrenzenden Platte (76) gegenüberliegenden Seite eine durchgehende Innenrinne (85) aufweist, die zur Aufnahme der elektrischen Leiter (86) dient, welche an die Leitbahnen einer der Anschlussplatten (66-67) angeschlossen sind.

## Claims

1. A multiple coupling connector having a socket with a pair of contact terminals, and a plug suitable for insertion into the socket, characterized in that
- the socket (1A) comprises an insulating plate (3) bearing on one side the pair of contact terminals (4, 5) disposed close to one of its edges, called first edge, and at a different spacing from said edge, an insulating casing (2) mounted on the first edge of said plate and housing a U-shaped conductor tab (12), the ends of which constitute resilient contacts (14,15) on said contact terminals (4, 5), and an opening (16) intended to receive said plug (1 B) parallelly to the plate (3) between the pair of contact terminals and the ends of the branches of the tab,
- the plug (1 B) comprises an insulating support (20) bearing a pair of conducting blades (21, 22) which constitute, on either side of said support and matched with the resilient contacts (14,15), a first contact pair (26-27), each contact being permanently linked to both blades, and a second contact pair (28-29), each contact being separately linked to one of said blades, said plug ensuring an electrical continuity or an electrical discontinuity between said contact terminal by simply turning the plug around 180° prior to its insertion into the socket.

2. A connector according to claim 1, characterized in that said contact terminals (4, 5) are constituted by the oppositely located end portions of two conductor paths (6, 7) printed recto-verso on said plate (3), one of these paths being transferred to the same side as the other one.

3. A connector according to one of claims 1 and 2, characterized in that said plug further comprises a base (23) mounted on said support and housing two electrical conductors (25, 24) to which the blades (21,22) are connected.

4. A multiple test connector for printed circuit cards of an electronic device mounted in a chassis, said connector making use of the multiple coupling connector according to claim 1, characterized in that it comprises
- a connection strip (10) mounted on the accessible edge of each one of the cards (41, 165) in the chassis, called front edge, the strip including a plurality of sockets arranged in assemblies called multiple sockets (10A) in a common casing, called block (40), the respective pairs of terminals (44, 45) being defined in the vicinity of the front edge of the considered printed circuit card (41) at its corresponding terminal portion forming said insulating plate of each one of the sockets, the pairs of terminals being arranged in groups according to the identity of coupling which is to be effected in the respective multiple sockets, said block (40) comprising a plurality of inner cavities (46) each corresponding to one of the multiple sockets (10A) and housing at least partially the conductor tabs (47) of the respective sockets which tabs ensure one by one the respective couplings with the contact terminals of the group of terminal pairs in the corresponding multiple socket,
- at least one multiple plug (10B) cooperating with at least one of the multiple sockets and constituted by a plurality of plugs, the respective pairs of conducting blades (51-52) of which are disposed on the same support (50) in a number which is equal to that of the number of pairs of contact terminals in the corresponding multiple socket, and in an identical configuration from one pair to the other, in order to define on one side the first pair of contacts in permanent linkage (53-54) and on the other side the second pairs of contacts in individual linkage (55-56) with the individual socket.

5. A connector according to claim 4, characterized in that each multiple plug (10B) further comprises a base (53) mounted on said common support (50), the pairs of conducting blades (51-52) being connected in this base to the same number of pairs of electrical conductors of an outer cable (59).

6. A multiple connector for testing printed circuit cards of a chassis-mounted electronic device including a test extender intended to receive one of the cards to be tested and making use of said multiple coupling connector according to claim 1, characterized in that said extender cooperates with said plug of the multiple coupling connector and comprises:
- two zero insertion force connectors (72-73) fixed in face to face relationship for receiving between them two opposite edges of said card to be tested (65), a plurality of circuit points being arranged in the vicinity of said edge, each one of these points being electrically coupled to a twin multiple socket (70, 71) including a plurality of sockets, the respective insulating plates with their different pairs of contact terminals being constituted by a common plate (76) which bears, in the vicinity of one or the other of its two longitudinal edges, the respective pairs of contact terminals (77-78), the respective casings of which are constituted by two blocks (74, 75) mounted on said longitudinal edges of said common plate (76) and each equipped with a series of inner cavities (82) in alignment with the pairs of contact terminals, the conductor tabs (83) of the respective sockets being located therein and the cavities being equipped with insertion openings for said plug,
- two insulating plates called connection plates (66, 67) bearing networks of conducting paths and fixed in a common plane in order to reproduce together, according to the size of the cards to be tested, the plurality of points brought to the two edges of said card, and
- a plurality of electrical conductors (86) each one connecting one of the terminals of each one of the pairs of contacts to one of the conducting paths printed on the connection plates (66, 67) in order to transmit electrically on said connection plates the plurality of points brought to the two edges of the cards to be tested.

7. A multiple connector according to claim 6, characterized in that the two zero insertion force (72, 73) connectors and their associated twin multiple socket (70, 71) on the one hand and said two connection plates (66, 67) on the other hand are mounted at an adjustable distance on a common post (64).

8. A multiple connector according to one of claims 6 and 7, characterized in that each one of said zero insertion force connectors (72, 73) comprises a slideway (100) equipped with a longitudinal groove (110) for receiving one of the edges of the card to be tested, a plurality of contacts (120) being fixed on a contact bearing bar (140) and arranged on the slideway at the opposite side of the groove (110) and constituting with this groove the body of the zero insertion force connector, said contacts (120) presenting first terminal portions which extend beyond the contact bearing bar to the outside of the zero insertion force connector in the form of pins (123) aligned in two rows, second terminal portions (124) which are substantially S-shaped and which extend in two rows over the length of the groove for getting in contact with said card to be tested, and intermediate arc-shaped portions (125)between said first and second terminal portions, and that each connector further comprises a rotating column (150) of a general cylindrical shape which presents substantially over its length two opposed flat zones and which is mounted inside the slideway (110) and inside the contact bearing bar (140) which is assembled therewith, said column receiving said intermediate arc-shaped portions (125) of said contacts (120) in view of their simultaneous control in the opening or closing direction.

9. A multiple connector according to claim 8, characterized in that said pins of said contacts are each connected to that terminal of each one of the pairs of contact terminals which is not connected by one of said electrical conductors (86) to one of the connection plates (66, 67).

10. A multiple connector according to one of claims 6 to 9, characterized in that each block (74, 75) further comprises a continuous internal groove located at the opposite side of the internal cavities with respect to said common plate (76) delimiting said cavities, said internal groove constituting a spout for housing the electrical conductors (86) connected to the conducting paths of one of the connection plates (66-67).
